# EUROPÄISCHE PATENTSCHRIFT

(11) **EP 0 018 625 B1**
(45) Veröffentlichungstag und Bekanntmachung des Hinweises auf die Patenterteilung: **23.06.1982**
(21) Anmeldenummer: 80102313.6
(22) Anmeldetag: 29.04.1980
(51) Int. Cl.: B63B 15/02, F16B 9/02

(54) **Mastfuss für ein Segelbrett**
Foot of a mast for a sailboard
Pied de mât pour une planche à voile

(30) Priorität: 30.04.1979 DE 2917585
(43) Veröffentlichungstag der Anmeldung: 12.11.1980
(73) Patentinhaber: AKUTEC Angewandte Kunststofftechnik GmbH, D-8000 München 2 (DE)
(72) Erfinder: Drexler, Ernst, D-8000 München 2 (DE)
(74) Vertreter: Körber, Wolfhart, Dr.rer.nat.

## Beschreibung

Die Erfindung bezieht sich auf einen Mastfuß für ein Segelbrett, mit welchem der Mast kardangelenkig verbunden ist, welcher in einer Hülse oder einer Öffnung des Brettrumpfes lösbar verrastet ist und der Rastglieder aufweist, die in entsprechende Ausnehmungen in der Hülse bzw. der Öffnung des Brettrumpfes einrasten, wobei die Rastglieder als vorspringende Raststege an dem unteren Ende von sich in Einsteckrichtung am Mastfuß erstreckenden und durch Axialschlitze voneinander getrennten federelastischen Rastzungen ausgebildet sind.

Ein derartiger Mastfuß ist aus der FR-A-2 375 086 bekannt. Die federelastischen Rastzungen halten den Mastfuß im Segelbrett mit einer konstanten Haltekraft fest. Da der Mastfuß auch manuell aus der Hülse herausziehbar sein muß, darf diese Haltekraft nur begrenzt hoch sein und kann bei Segelmanövern mit starkem Wind nicht ausreichend sein, um den Mast festzuhalten.

Ein weiterer Mastfuß für ein Segelbrett ist beispielsweise aus der DE-U-7 709 045 bekanntgeworden, wobei in dem Mastfuß ein oder mehrere, durch eine federbelastete Kugel gebildete Raste vorgesehen ist, welche in eine Ringnut in der Hülse innerhalb des Brettrumpfes einrastet. Die Federbelastung der Kugel ist durch eine Stellschraube einstellbar, welche nur bei nicht eingesetztem Mastfuß zugänglich ist. Diese bekannte Verrastung des Mastfußes eines Segelbrettes mittels vorgespannter Rastkugeln schafft eine gute formschlüssige Verbindung des Mastfußes mit dem Segelbrett, hat jedoch den Nachteil, daß die für das Einrasten des Mastfußes in der Hülse erforderliche Kraft die gleiche ist, welche der Mastfuß beispielsweise bei harten Segelmanövern einem Lösen des Mastfußes mit Mast vom Segelbrett entgegensetzt. Dies hat den Nachteil, daß die durch die Federbelastung der Rastkugeln eingestellte Kraft entweder zu klein ist, um den Mastfuß bei harten Segelmanövern festzuhalten oder zu groß ist, um auch unter schwierigen Bedingungen das Einrasten vornehmen zu können.

Die gleichen Nachteile gelten für die aus dem DE-U-7 803 617 bekanntgewordene Mastverankerung für Windsurfing-Bretter. Bei dieser Mastverankerung ist im zylindrischen Mastfuß eine Ringnut vorgesehen, in welche eine Stahlfeder innerhalb der Hülse im Brettrumpf einrastet.

Andererseits sind aus den DE-U-7 707 496 und 7634959 Mastverankerungen bekanntgeworden, bei denen eine veränderliche kraftschlüssige Halterung innerhalb der Hülse dadurch erreicht werden soll, daß gummielastische Teile zwischen Mastfuß und Hülse verklemmt werden. Bei dem erstgenannten Gbm geschieht dies durch einen durch axiale Verschraubung gestauchten Gummizylinder. Beim zweitgenannten Gbm ist am zylindrischen Mastfuß ein Gummiring vorgesehen, welcher zur Einstellung der Verklemmungskraft in verschieden tiefe Einkerbungen des Mastfußes wahlweise eingesprengt werden kann. Solche verklemmende Halterungen von Mastfüßen sind nachteilig, da die Klemmwirkung von äußeren Bedingungen, wie Temperatur, Feuchtigkeit, eingedrungenem Schmutz oder Versalzung bei Benutzung des Segelbrettes in Salzwasser-Gewässern abhängig ist.

Der Erfindung liegt die Aufgabe zugrunde, einen Mastfuß der eingangs genannten Art so weiterzubilden, daß bei jederzeit gegebener guter formschlüssiger Verrastung des Mastfußes die Rastkräfte von außen einstellbar sind, trotzdem die Konstruktion des Mastfußes einfach und unempfindlich gegen äußere Einflüsse ist.

Diese Aufgabe wird erfindungsgemäß bei einem Mastfuß der eingangs genannten Art dadurch gelöst, daß die Federelastizität der Rastzungen durch einen innerhalb des Mastfußes zwischen den Rastzungen angeordneten Knebelkörper bei eingesetztem Mastfuß von außen mittels einer Handhabe einstellbar ist.

Durch diese Ausbildung ist eine formschlüssige, von außen einstellbare Verrastung geschaffen, bei der durch die Einstellbarkeit der federelastischen Rastzungen durch eine Handhabe von außen ein leichtes Einsetzen und Herausnehmen des Mastfußes möglich ist und der Mastfuß bei der Benutzung des Segelbrettes auch unter widrigen Bedingungen mit genügend großer Kraft gehalten und verankert bleibt. Mit anderen Worten werden für den Benutzungszustand des Mastfußes die Rastzungen durch den Knebelkörper praktisch verriegelt.

Zwar sind federelastische Rastzungen an dem Mastfuß eines durch praktische Verwirklichung bekanntgewordenen Segelbrettes bereits bekanntgeworden. Verschieden starke Rastkräfte für das Einsetzen des Mastfußes bzw. für dessen Halten während der Benutzung werden jedoch dadurch erzeugt, daß die Raststege an den Rastzungen und die zugeordneten Anlageflächen in den Ausnehmungen der Hülse abwechselnd verschieden geformt sind, so daß je nach Drehstellung des Mastfußes gegenüber der Hülse dem Ausrasten ein größerer oder kleinerer Widerstand entgegengesetzt wird.

Zweckmäßige Ausgestaltungen der Erfindung sind in den Unteransprüchen gekennzeichnet. Dabei hat die drehfeste aber axial verschiebbare Anordnung des Knebelkörpers auf der Stellstange nach Anspruch 6 für die erste Ausführungsform der Erfindung mit um einen begrenzten Winkel drehbarem Stellring den besonderen Vorteil, daß durch Einstellung der axialen Stellung des Knebelkörpers auf der Stellstange der Einstellbereich für die Rastkräfte vorgewählt werden kann. Die federelastisch wirksame Länge der Rastzungen wird durch die axiale Stellung des Knebelkörpers verändert.

Eine zweite Ausführungsform der Erfindung ist im Anspruch 8 gekennzeichnet. Dabei ist der Knebelkörper fest auf der Stellstange angeordnet und der Stellring ist um einen Weg axial zusammen mit der Stellstange und dem Knebelkörper gegenüber dem den Mastfuß bildenden Zylinderkörper verschiebbar. Hierbei beruht also die Verstellung der Rastkräfte durch Beeinflussung der federelastisch wirksamen Länge der Rastzungen.

Eine beispielsweise Ausführungsform der Erfindung wird im folgenden anhand der Zeichnungen näher beschrieben. Es zeigt
Fig. 1 in Ansicht und teilweise im Schnitt einen Mastfuß innerhalb eines Brettrumpfes;
Fig. 2 eine Schnittansicht entlang der Linie 11-11 in Fig. 1;
Fig. 3 eine Schnittansicht entlang der Linie 111-111 in Fig. 1 und
Fig. 4 die Schnittansicht nach Fig. mit dem Knebelkörper in Verriegelungsstellung.

Gemäß Fig. 1 ist der insgesamt mit 1 bezeichnete Mastfuß in eine Hülse 2 eingesetzt, welche innerhalb des Rumpfes 3 eines Segelbrettes angeordnet ist. Die beispielsweise dargestellte Hülse 2 ist an ihrem unteren Ende durch eine mit dem Hülsenkörper verschraubte Platte 4 verschlossen und wird durch einen Flansch 5 an der Platte 4 sowie einen oberen Flansch 6 am Hülsenkörper 2 im Rumpf 3 gehalten. Innerhalb der Hülse 2 ist eine Ausnehmung 7 vorgesehen, in welche unten beschriebene Raststege eingreifen.

Der insgesamt mit 1 bezeichnete Mastfuß besteht aus einem im wesentlichen zylindrischen Kunststoffkörper 8, welcher in seinem unteren zur Aufnahme innerhalb der Hülse 2 bestimmten Bereich Haltezungen 9 mit an deren unteren Enden nach außen vorspringenden Raststegen 10 aufweist. Die bei der gezeigten Ausführungsform vorhandenen vier Rastzungen 9 sind durch Axialschlitze 11 voneinander getrennt. Im gezeigten eingesetzten Zustand des Mastfußes 1 in die Hülse 2 liegt ein Ansatz 12 des Zylinderkörpers 8 auf der Oberkante der Hülse 2 auf und die Raststege 10 ragen in die Ausnehmung 7. Der Zylinderkörper 8 trägt unmittelbar oberhalb des Ansatzes 12 als Handhabe einen Stellring 13, welcher gemäß Fig. 2 über einen Stift 14 über sich über einen begrenzten Umfangsbereich des Zylinderkörpers 8 erstreckende Schlitze 15 gegenüber dem Zylinderkörper 8 drehbar gehalten ist. Die Länge der Schlitze 15 bestimmt den zulässigen Drehwinkelbereich für den Stellring 13. Weiter ist an dem Stift 14 innerhalb des Zylinderkörpers 8 eine Stellstange 16 befestigt, welche durch den Zylinderkörper 8 nach unten ragt und etwa die Länge der Haltezungen 9 hat. Auf der im unteren Bereich, wie aus Fig. 3 und 4 ersichtlich, sternförmig ausgebildeten Stellstange 16 ist drehfest aber in axialer Richtung verschiebbar ein Knebelkörper 17 vorgesehen.

Der obere Bereich des Mastfußes 1 bzw. des Zylinderkörpers 8 wird nicht näher beschrieben, da die Art der kardangelenkigen Verbindung des Mastfußes mit dem Mast für die Erfindung nicht von Bedeutung ist.

Wie aus den Fig. 3 und 4 ersichtlich, ist der Knebelkörper 17 im Querschnitt quadratisch mit abgeflachten Ecken ausgebildet.

In einer ersten Drehstellung des Knebelkörpers, eingestellt durch die Handhabe 13 über die Stellstange 16, liegen die Ecken bzw. Kanten 18, welche insgesamt gegenüber dem Knebelkörper 17 auch als Erhebungen bezeichnet werden können, gegenüber bzw. in den Axialschlitzen 11. Der Mastfuß kann in die Hülse 2 eingesetzt werden, wobei für das Einführen der Raststege 10 durch die Hülse 2 bis zu der Ausnehmung 7 nur die Federkräfte der Rastzungen 9 zu überwinden sind. Die Rastzungen 9 geben nach innen nach, wobei ihre Federhärte durch die vorwählbare axiale Stellung (Höhenstellung in Fig. 1) des Knebelkörpers 17 auf der Stellstange 16 bestimmt wird. Die Rastzungen 9 können nur so weit nach innen federn, bis sie an den Seitenflächen 19 des Knebelkörpers 17 anliegen, so daß dann nur noch die verbleibende freie Länge der Zungen 9 für ein federndes Nachgeben in Betracht kommt.

In der aus Fig.4 ersichtlichen zweiten Drehstellung des Knebelkörpers 17, eingestellt durch den Stellring 13 über die Stellstange 16, liegen die Kanten 18 jeweils hinter einer der Zungen 9 gepreßt an. Die Rastzungen 9 werden nach außen gedrückt gehalten, so daß die Raststege 10 fest innerhalb der Ausnehmung 7 der Hülse 2 liegen. Der Mastfuß 1 wird mit hoher Rastkraft in der Hülse 2 gehalten.

## Patentansprüche

1. Mastfuß für ein Segelbrett, mit welchem der Mast kardangelenkig verbunden ist, welcher in einer Hülse (2) oder einer Öffnung des Brettrumpfes (3) lösbar verrastet ist und der Rastglieder aufweist, die in entsprechende Ausnehmungen in der Hülse bzw. der Öffnung des Brettrumpfes einrasten, wobei die Rastglieder als vorspringende Raststege (10) an dem unteren Ende von sich in Einsteckrichtung am Mastfuß (1) erstreckenden und durch Axialschlitze (11) voneinander getrennten federelastischen Rastzungen (9) ausgebildet sind, dadurch gekennzeichnet, daß die Federelastizität der Rastzungen durch einen innerhalb des Mastfußes zwischen den Rastzungen angeordneten Knebelkörper (17) bei eingesetztem Mastfuß von außen mittels einer Handhabe (13) einstellbar ist.

2. Mastfuß nach Anspruch 1, dadurch gekennzeichnet, daß er als Kunststoff-Hohlkörper (8) ausgebildet ist, an dessen unterem Bereich die Rastzungen (9) einstückig ausgebildet sind und der in seinem oberen Bereich einen seine Einstecktiefe begrenzenden, auf der Oberkante der Hülse (2) oder der Öffnung des Brettrumpfes (3) aufsitzenden Ansatz (12) und oberhalb des Ansatzes die Handhabe (13) aufweist.

3. Mastfuß nach Anspruch 1 oder 2, dadurch gekennzeichnet, daß er als hohler Zylinderkörper (8) ausgebildet ist und die Handhabe aus einem Stellring (13) besteht, der mit einer sich axial innerhalb des Zylinderkörpers erstreckenden Stellstange (16) verbunden ist, welche den Knebelkörper (17) trägt.

4. Mastfuß nach Anspruch 3, dadurch gekennzeichnet, daß der Stellring (13) um einen begrenzten Winkel mit der Stellstange (16) gegenüber dem Zylinderkörper (8) drehbar ausgebildet ist und der Knebelkörper (17) über seinen Umfang verteilt, sich in Drehachsrichtung erstreckende Erhebungen (18) aufweist, deren Anzahl der Zahl der Rastzungen (9) entspricht und die in einer ersten Drehstellung gegenüber den Axialschlitzen (11) zwischen den Rastzungen (9) und in einer zweiten Drehstellung je an einer der Rastzungen anliegen.

5. Mastfuß nach Anspruch 4, dadurch gekennzeichnet, daß der Knebelkörper (17) im Querschnitt ein vieleckiger Körper ist, dessen Ecken die Erhebungen (18) bilden.

6. Mastfuß nach Anspruch 4 oder 5, dadurch gekennzeichnet, daß der Knebelkörper (17) drehfest aber axial verschiebbar auf der Stellstange (16) angeordnet ist.

7. Mastfuß nach einem der vorhergehenden Ansprüche, dadurch gekennzeichnet, daß der Knebelkörper (17) als elastischer Kunststoffkörper ausgebildet ist.

8. Mastfuß nach Anspruch 1 oder 2, dadurch gekennzeichnet, daß der Knebelkörper (17) fest auf der Stellstange angeordnet ist und der Stellring (13) um einen Weg axial zusammen mit der Stellstange und dem Knebelkörper gegenüber dem den Mastfuß bildenden Zylinderkörper (8) verschiebbar ist.

## Claims

1. Mast base for a wind surfer with which the mast is in cardanic connection, said mast base being releasably locked in a sleeve (2) or an opening of the surfer board body (3) and having locking -means engageable into corresponding recesses in the sleeve, respectively in the opening of the surfer board body, wherein said locking means are formed to be protruding locking detents (10) at the lower end of spring elastic tongues (9) extending in the inserting direction at said mast base (1) and being separated from each other by axial slots (11), characterized in that the spring elasticity of the locking tongues (9) is adjustable from the outside by means of a handle (13) manipulating a clamping nut (17), arranged between said locking tongues (9) inside the mast base, when said mast base is in the inserted position.

2. Mast base according to claim 1, characterized in that it is formed to be a hollow plastic material body (8), at whose lower region the locking tongues (9) are formed to be in one piece, and which is provided in its upper region with a shoulder limiting the depth of insertion and mounted on the upper edge of the sleeve (2) or the opening of the surfer board body (3) and above said shoulder is provided with the handle (13).

3. Mast base according to claim 1 or 2, characterized in that it is formed to be a hollow cylindrical body (8), and the handle consists of a set collar (13), said set colar being connected with a setting rod (16) axially extending inside the cylindrical body and carrying the clamping nut (17).

4. Mast base according to claim 3, characterized in that the set collar (13) is formed to be rotatable about a limited angle with the setting rod (16) relative to the cylindrical body (8), and the clamping nut (17) has protuberances distributed about the circumference of said clamping nut (17) and extending in the direction of rotation, the number of said protuberances corresponds to the number of the locking tongues (9) and in a first rotational position said protuberances are located opposite the axial slots (11) between the locking tongues (9) and in a second rotational position each protuberance is respectively in contact with one of the locking tongues (9).

5. Mast base according to claim 4, characterized in that in its cross-section the clamping nut (17) is mainly a multi-cornered body, whose corners form the protuberances (18).

6. Mast base according to claim 4 or 5, characterized in that the clamping nut (17) is fixed against rotation but is mounted to be axially displaceable on the setting rod (16).

7. Mast base according to one of the foregoing claims, characterized in that the clamping nut (17) is formed to be an elastic plastic material body.

8. Mast base according to claim 1 or 2, characterized in that the clamping nut (17) is fixedly mounted on the setting rod (16) and the set collar (13) is axially displaceable to an extent together with said setting rod and said clamping nut, relative to the cylindrical body (8) forming said mast base.

## Revendications

1. Pied de mât pour une planche à voile, à laquelle le mât est relié par une articulation à la cardan et qui est amoviblement encliqueté dans un manchon (2) ou dans une ouverture du corps (3) de la planche à voile, et qui présente des organes d'encliquetage s'engageant dans des évidements prévus dans le manchon, ces organes d'encliquetage étant réalisés sous forme de nervures d'encliquetage saillantes (10), prévues à l'extrémité inférieure de languettes d'encliquetage (9) à ressort, s'étendant au pied de mât (1) dans le sens de son insertion et séparées les unes des autres par des fentes axiales (11), caractérisé en ce que l'élasticité des languettes d'encliquetage est réglable de l'extérieur par un organe de manoeuvre (13), quand le pied de mât est inséré, grâce à la présence d'un corps faisant fonction de came de réglage (17), disposée à l'intérieur du pied de mât, entre les languettes d'encliquetage.

2. Pied de mât selon la revendication 1, caractérisé en ce qu'il est réalisé sous forme d'un corps creux en matière plastique (8), dans la partie inférieure duquel les languettes d'encliquetage sont formées d'une pièce avec le corps creux et qu'il présente à sa partie supérieure un épaulement (12) limitant sa profondeur d'insertion, et qui repose sur le bord supérieur du manchon (2) ou l'ouverture du corps de la planche à voile (3), et, au-dessus de cet épaulement, l'organe de maniement (13).

3. Pied de mât selon la revendication 1 ou 2, caractérisé en ce qu'il est réalisé sous forme d'un corps creux cylindrique (8) et que l'organe de manoeuvre est constitué par une bague de réglage (13), reliée à une barre de réglage (16) portant la came de réglage (17).

4. Pied de mât selon la revendication 3, caractérisé en ce que la bague de réglage (13) avec la barre de réglage (16) est réalisée de telle façon qu'elle peut tourner dans une zone angulaire limitée par rapport au corps cylindrique (8) et que la came de réglage (17) présente, réparties sur son pourtour, des saillies (18) s'étendant dans le sens de la rotation, dont le nombre correspond à celui des languettes d'encliquetage (9) et qui, dans une première position de rotation sont placées en face des fentes axiales (11) existant entre les languettes (9) et, dans une seconde position de rotation, se trouvent chacune appliquée sur l'une des languettes d'encliquetage.

5. Pied de mât selon la revendication 4, caractérisé en ce que la came de réglage (17) est un corps pour l'essentiel à section polygonale, dont les angles constituent lesdites saillies (18).

6. Pied de mât selon la revendication 4 ou 5, caractérisé en ce que la came de réglage (17) est montée, fixe en rotation, mais axialement déplaçable, sur la barre de réglage (16).

7. Pied de mât selon l'une quelconque des revendications précédentes, caractérisé en ce que la came de réglage (17) est réalisée sous forme d'un corps en matière plastique élastique.

8. Pied de mât selon la revendication 1 ou 2, caractérisé en ce que la came de réglage (17) est fixée sur la barre de réglage et que la bague de réglage (13) est axialement déplaçable sur une certaine distance, conjointement avec la barre de réglage et la came de réglage, et ce, par rapport au corps cylindrique (8) constituant le pied de mât.
